# EUROPÄISCHE PATENTANMELDUNG

(11) **EP 4 775 776 A1**
(43) Veröffentlichungstag der Anmeldung: **15.07.2026**
(21) Anmeldenummer: 26150214.0
(22) Anmeldetag: 05.01.2026
(51) Int. Cl.: E05C 7/04, E05B 47/00, E05C 9/04, E05C 9/20

(54) **KOMPAKTES TREIBRIEGELSCHLOSS MIT MOTORISCHEM ANTRIEB**

(30) Priorität: 10.01.2025 DE 102025100719
(71) Anmelder: ASSA ABLOY Sicherheitstechnik GmbH, 72458 Albstadt (DE)
(72) Erfinder: Rittinger, Peter, 72474 Benzingen (DE)
(74) Vertreter: Louis Pöhlau Lohrentz

(57) **Zusammenfassung**

Die Erfindung betrifft ein Treibriegelschloss (3) zum Verriegeln oder Entriegeln eines Standflügels (14) einer zweiflügeligen Tür (11), wobei das Treibriegelschloss (3) ein Schlossgehäuse (32) aufweist, in welchem wenigstens ein Einzugschieber (331, 341) für wenigstens eine Treibriegelstange (33, 34) und ein Riegelschieber (37) zum Entriegeln eines Aktivflügelschlosses angeordnet und zwischen einer Entriegeltstellung und einer Verriegeltstellung bewegbar sind. Ferner ist eine Schlossnuss (31) in dem Schlossgehäuse (32) drehbar gelagert, um das Treibriegelschloss (3) manuell zu entriegeln.

Um das Treibriegelschloss (3) auch motorisch entriegeln zu können und dabei einen möglichst kompakten Aufbau zu realisieren, wird vorgeschlagen, dass in dem Schlossgehäuse (32) ein einarmiger oder einseitiger Hebel (9) um einen Lagerzapfen (91) drehbar gelagert ist und ein elektrischer Motor (4) mit einer Spindel (6) und einer Spindelmutter (61) auf den Hebel (9) wirkt, um den Einzugschieber (331, 341) mittels des Hebels (9) motorisch angetrieben in seine Entriegeltstellung zu bewegen.

## Beschreibung

Die Erfindung betrifft ein Treibriegelschloss zum Verriegeln oder Entriegeln eines Standflügels einer zweiflügeligen Tür gemäß den Merkmalen des Oberbegriffs des Anspruchs 1.

In der DE 102 09 575 A1 ist ein Treibriegelschloss für einen Standflügel einer zweiflügeligen Tür beschrieben. Das Schloss weist eine drehbar gelagerte Schlossnuss auf, um das Schloss manuell zu entriegeln. Die Schlossnuss ist mittels eines Lenkers mit einem einarmigen Hebel verbunden, um den oberen Treibriegelstangenanschlussschieber zu betätigen.

Aus der EP 3 018 274 A1 ist ebenfalls ein Treibstangenschloss für den Standflügel einer zweiflügeligen Tür beschrieben. Auch bei diesem Schloss ist eine drehbare Schlossnuss vorgesehen, um das Schloss manuell angetrieben zu betätigen.

Die EP 2 749 721 B1 zeigt ein Treibriegelschloss für den Standflügel einer zweiflügeligen Tür. Das Treibriegelschloss weist einen Einzugschieber für eine Treibstange und einen Riegelauswerfer zum Entriegeln eines Aktivflügelschlosses sowie eine drehbar gelagerte Schlossnuss zum manuellen Entriegeln auf.

Die Aufgabe der vorliegenden Erfindung ist ein Treibriegelschloss bereitzustellen, welches sowohl manuell als auch motorisch betätigbar ist und dabei einen besonders kompakten, platzsparenden Aufbau besitzt. Insbesondere soll das Treibriegelschloss für Rohrrahmen geeignet sein. Dabei soll das Treibriegelschloss trotz kompaktem Aufbau eine hohe Funktionssicherheit aufweisen.

Diese Aufgabe wird erfindungsgemäß durch ein Treibriegelschloss mit den Merkmalen des Anspruchs 1 gelöst.

Erfindungsgemäß wird ein Treibriegelschloss zum Verriegeln oder Entriegeln eines Standflügels einer zweiflügeligen Tür mit einem Schlossgehäuse vorgeschlagen, wobei in dem Schlossgehäuse wenigstens ein Einzugschieber, insbesondere ein oberer Einzugsschieber, für wenigstens eine Treibriegelstange und ein Riegelschieber zum Entriegeln eines Aktivflügelschlosses angeordnet und jeweils zwischen einer Entriegeltstellung und einer Verriegeltstellung beweglich gelagert sind, sowie eine Schlossnuss drehbar gelagert ist, um das Treibriegelschloss manuell zu entriegeln. Wesentlich dabei ist, dass in dem Schlossgehäuse ein einarmiger Hebel um einen Lagerzapfen drehbar gelagert ist und ein elektrischer Motor mit einer Spindel und einer Spindelmutter angeordnet ist, wobei der einarmige Hebel mit dem Einzugschieber verbunden ist und die Spindelmutter auf den Hebel wirkt, um den Einzugschieber motorisch angetrieben in seine Entriegeltstellung zu bewegen.

Vorzugsweise wird unter einem einarmigen Hebel, der auch als einseitiger Hebel bekannt ist, ein Hebel verstanden, bei dem sich die aufgebrachte Kraft und die Last, also der zu bewegende Einzugschieber, auf derselben Seite des als Dreh- oder Stützpunkt wirkenden Lagerzapfen befinden.

Vorteilhafterweise wirkt der einarmige oder einseitige Hebel als Übertragungsglied zwischen Spindel und Einzugschieber. Dadurch ist es möglich, auf einfache Art und Weise eine Kraftübertragung zwischen der Spindelmutter und dem Einzugschieber herzustellen. Vorzugsweise wirkt der einarmige oder einseitige Hebel als platzsparendes Getriebeteil, insbesondere als platzsparender Kraftwandler. Insbesondere kann dabei auf ein aufwendiges Übertragungsgetriebe mit Zahnrädern oder auf eine Schieberplatte verzichtet werden, was einen erheblichen Platzvorteil für das Schloss darstellt. Die Verwendung des einarmigen oder einseitigen Übertragungshebels als Kraftübertragungsglied zwischen Spindelmutter und Einzugschieber ermöglicht so einen platzsparenden, kompakten Aufbau. Dennoch ist die Kraftübertragung mittels des einarmigen oder einseitigen Hebels sehr zuverlässig, sodass das erfindungsgemäße Treibriegelschloss eine hohe Funktionssicherheit aufweist. Dadurch kann ein Treibriegelschloss geschaffen werden, welches manuell und motorisch betätigbar ist und für Rohrrahmentüren oder Fenster geeignet ist. Insbesondere kann ein motorisiert entriegelbares Treibriegelschloss geschaffen werden, welches die Standardmaße von Rohrrahmenschlössern einhält. Beispielsweise kann ein Rohrrahmenschloss mit nur 15 mm Hinterdornmaß bei einer Schlosskastenhöhe von 200 mm geschaffen werden.

Insbesondere wird unter Schlossgehäuse ein Gehäuse für ein Einsteckschloss verstanden. Das Treibriegelschloss kann lediglich eine Treibriegelstange, d.h. entweder eine obere Treibriegelstange oder eine untere Treibriegelstange aufweisen. Das Treibriegelschloss kann auch zwei Treibriegelstangen, also eine obere Treibriegelstange und eine untere Treibriegelstange umfassen. Zum Verriegeln werden die Treibriegelstangen aus dem Schlossgehäuse nach oben bzw. unten ausgefahren, um mit einem Türrahmen oder mit einem Boden eines Gebäudes zusammenzuwirken, um das Schloss bzw. die Tür, in die das Schloss eingebaut ist, zu verriegeln. Zum Entriegeln werden die Treibriegelstangen in das Schlossgehäuse eingezogen und gelangen so außer Eingriff mit dem Türrahmen bzw. dem Boden, sodass der Türflügel, in den das Schloss eingebaut ist, geöffnet werden kann.

Vorzugsweise kann das Schloss einen Riegelschieber oder auch einen Riegelschieber und einen Fallenschieber aufweisen. Über den Riegelschieber bzw. den Fallenschieber kann ein Schlossriegel bzw. eine Schlossfalle eines Aktivflügelschlosses entriegelt werden. In der Praxis ist es oftmals üblich, dass bei zweiflügeligen Türen ein selbstverriegelndes Panikschloss eingesetzt wird. In Schließlage beider Flügel verriegelt dieses, indem der Schlossriegel bzw. die Falle in entsprechende Fallenaufnahmeräume oder Riegelaufnahmeräume des Treibriegelschlosses eingreift. Über den Riegelschieber bzw. Fallenschieber können diese Riegelelemente des Aktivflügelschlosses aus den Aufnahmeräumen herausgedrängt und damit das Aktivflügelschloss entriegelt werden.

Vorzugsweise kann das Schloss eine zwischen der Verriegelt- und Entriegeltstellung befindliche Mittenstellung aufweisen, bei der die Treibriegelstangen zwar noch verriegelt sind, aber die Riegelelemente eines Aktivflügelschlosses bereits durch Riegelschieber und/oder Fallenschieber aus dem Schlossgehäuse des Treibriegelschlosses herausgedrängt wurden.

In einer vorteilhaften Ausgestaltung kann vorgesehen sein, dass die Spindelmutter in einseitiger Anlage mit dem freien Ende des einarmigen Hebels ist, um den wenigstens einen Einzugschieber motorisch angetrieben in die Entriegeltstellung zu bewegen. Durch die einseitige Anlage wird bei einer manuellen Entriegelung eine Verklemmung der Schlossmechanik verhindert. Bei einer manuellen Entriegelung des Treibriegelschlosses durch Drehen der Schlossnuss betätigt diese ebenfalls die Schlossmechanik und zieht den Einzugschieber in Richtung Entriegelungsstellung ein. Durch die einseitige Anlage der Spindelmutter an dem freien Ende des einarmigen Hebels kann dieser von der Spindelmutter abheben, sodass eine Verklemmungssituation verhindert wird. Wird das Treibriegelschloss anschließend wieder verriegelt, gelangt das freie Ende des einarmigen Hebels automatisch wieder in Anlage mit der Spindelmutter.

In einer vorzugsweisen Ausgestaltung kann vorgesehen sein, dass der wenigstens eine Einzugschieber als ein oberer Einzugschieber für eine obere Treibriegelstange oder als ein unterer Einzugschieber für eine untere Treibriegelstange ausgebildet ist. Insbesondere ist der obere Einzugschieber mit dem unteren Einzugschieber mittels eines Umkehrgetriebes, oder eines Umkehrhebels verbunden, sodass bei Antrieb eines der beiden Einzugschieber beide Einzugschieber betätigt werden.

Vorzugsweise kann vorgesehen sein, dass bei Entriegelung mittels Schlossnuss, vorzugsweise bei manueller Entriegelung, die Spindelmutter außer Eingriff mit dem einarmigen Hebel gelangt.

In einer vorteilhaften Ausgestaltung kann vorgesehen sein, dass der einarmige bzw. einseitige Hebel im Bereich seines freien Endes einen Antriebszapfen oder eine Antriebsrolle aufweist, wobei der Antriebszapfen oder die Antriebsrolle an der Spindelmutter anliegt, oder formschlüssig in eine Ausnehmung der Spindelmutter eingreift. Vorzugsweise kann die Ausnehmung der Spindelmutter gerundet sein. Durch den Antriebszapfen, oder noch vermehrt durch die Antriebsrolle, wird eine reibungsarme Kraftübertragung gewährleistet. Gleichzeitig wird durch die Antriebsrolle eine Relativbewegung zwischen dem einarmigen Hebel und der Spindelmutter ausgeglichen, sodass die Reibungsverluste minimal sind und eine Verklemmungssituation wirkungsvoll vermieden werden kann.

Vorzugsweise kann vorgesehen sein, dass der einarmige Hebel im Bereich zwischen seinem freien Ende und seinem Lagerzapfen einen Abtriebszapfen oder eine Abtriebsrolle aufweist und der Abtriebszapfen oder die Abtriebsrolle in eine Ausnehmung des Einzugschiebers eingreift. Durch das Eingreifen des Abtriebszapfen bzw. der Abtriebsrolle in die Ausnehmung des Einzugschiebers kann eine reibungsarme Betätigung des Einzugschiebers realisiert werden. Die Abtriebsrolle kann Relativbewegungen zwischen dem Einzugschieber und dem Hebel ausgleichen, sodass eine reibungsarme und somit kraftverlustarme Betätigung des Einzugschiebers möglich ist.

Vorteilhafterweise kann vorgesehen sein, dass der einarmige Hebel als ein Untersetzungsgetriebe ausgebildet ist, derart, dass sich die Spindelmutter beim motorischen Entriegeln schneller bewegt, oder einen größeren Weg zurücklegt als der Einzugschieber. Dies ermöglicht, dass das Treibriegelschloss mit einfachen Mitteln eine Mittenstellung realisiert. Indem die Einzugschieber von der Geschwindigkeit her hinter der Spindelmutter zurückbleiben, werden diese langsamer betätigt als andere Schlosselemente. Dadurch können beispielsweise der Riegelschieber und der Fallenschieber in der Mittenstellung bereits in ihrer Entriegeltstellung angekommen sein, während die Treibriegelstangen noch in ihrer Verriegeltstellung bleiben. Zudem ermöglicht das Untersetzungsgetriebe mittels des einarmigen Hebels einen vorteilhaften Kraftverlauf. Indem die Bewegung der Spindelmutter untersetzt an den Einzugschieber weitergegeben wird, erhöht sich gemäß den Hebelgesetzen die für den Einzugschieber zur Verfügung stehende Kraft. Dies ermöglicht ein sicheres Entriegeln des Treibriegelschlosses, selbst bei einem Verklemmen der Tür.

Um einen besonders kompakten Aufbau des Schlossgehäuses zu ermöglichen, kann vorgesehen sein, dass der Einzugschieber eine nierenförmige oder halbkreisförmige Aussparung aufweist und dass das freie Ende des einarmigen Hebels oder der Antriebszapfen oder die Antriebsrolle in die nierenförmige oder halbkreisförmige Aussparung eingreift.

In einer vorzugsweisen Ausgestaltung kann vorgesehen sein, dass die Spindelmutter einen Schieber betätigt, der mit der Schlossnuss oder einem um die Schlossnuss drehbar gelagerten Riegelschieberhebel zusammenwirkt, um den Riegelschieber und/oder einen Fallenschieber motorisch in die Entriegeltstellung zu bewegen.

Insbesondere kann dabei vorgesehen sein, dass der Schieber, insbesondere mit seinem vorderen Ende, mit einer an der Schlossnuss, oder dem Riegelschieberhebel angeformten Rolle, oder einer an dem Riegelschieberhebel angeformten Nase, zusammenwirkt, um die Schlossnuss zu drehen, oder den Riegelschieberhebel um die Schlossnuss zu drehen, und dadurch den Riegelschieber und/oder einen Fallenschieber in die Entriegeltstellung zu betätigen.

Beispielsweise kann der Schieber im Bereich der Rückwand des Schlossgehäuses angeordnet sein, oder einen Teil der Rückwand bilden.

Vorteilhafterweise kann vorgesehen sein, dass das Treibriegelschloss im Falle der motorischen Entriegelung, vorzugsweise nur im Falle der motorischen Entriegelung, eine zwischen der Verriegeltstellung und der Entriegeltstellung angeordnete Mittenstellung aufweist, derart, dass in der Mittenstellung der wenigstens eine Einzugschieber für wenigstens eine Treibriegelstange, oder dass zwei Einzugschieber für eine obere Treibriegelstange und eine untere Treibriegelstange, sich noch in einer Verriegeltstellung befinden und der Riegelschieber und/oder ein Fallenschieber sich bereits in ihrer Entriegeltstellung befinden.

Um eine hohe Funktionssicherheit zu erzielen, kann vorgesehen sein, dass der elektrische Motor mit einer Steuerungseinrichtung verbunden ist, die den elektrischen Motor derart ansteuert, dass die Spindelmutter von der Verriegeltstellung in die Mittenstellung und/oder die Entriegeltstellung bewegt wird.

In einer vorzugsweisen Ausgestaltung kann vorgesehen sein, dass die Schlossnuss einen Nusshebel aufweist oder mit einem Nusshebel verbunden ist, und dass der Nusshebel bei manuellem Entriegeln auf einen Einzugsschieber, vorzugsweise einen oberen Einzugsschieber, oder einen unteren Einzugsschieber, wirkt, insbesondere, dass der Nusshebel bei manuellem Entriegeln den Einzugsschieber in das Schlossgehäuse einzieht.

Beispielsweise kann vorgesehen sein, dass das Schloss eine obere Treibriegelstange und eine untere Treibriegelstange aufweist, wobei die obere Treibriegelstange in einem oberen Einzugsschieber und die untere Treibriegelstange in einem unteren Einzugsschieber aufgenommen ist und zum Entriegeln der elektrische Motor über den einarmigen Hebel auf den oberen Einzugsschieber und zum manuellen Entriegeln der Nusshebel auf den unteren Einzugsschieber wirkt, oder dass zum manuellen Entriegeln der Nusshebel auf den oberen Einzugsschieber und zum motorischen Entriegeln der elektrische Motor über den einarmigen Hebel auf den unteren Einzugsschieber wirkt.

Insbesondere kann, um eine Verklemmungssituation zu verhindern, vorgesehen sein, dass bei motorischer Entriegelung der Nusshebel außer Eingriff mit dem Einzugsschieber gelangt.

Um die Wegeunterschiede zwischen den Schlosskomponenten nach Erreichen der Mittenstellung auszugleichen, kann in einer vorzugsweisen Ausgestaltung vorgesehen sein, dass bei motorischer Entriegelung nach Erreichen der Mittenstellung die an der Schlossnuss oder an dem Riegelschieberhebel angeformte Rolle oder Nase an einem Gleitbereich des Schiebers entlang gleitet. Über den Gleitbereich ist es möglich, dass auch nachdem der Riegelschieberhebel, sprich der Riegelschieber und/oder der Fallenschieber, bereits ihre Entriegeltstellung erreicht haben, die Spindelmutter mit dem Schieber weiterbewegt wird, um die Treibriegelstangen vollends in ihre Entriegeltposition einzuziehen. Über den Gleitbereich verbleibt der Riegelschieberhebel über diese vollständige Restbewegung hinweg in der entriegelten Position, da der Gleitbereich den Riegelschieberhebel in seiner Position hält und gleichzeitig die Bewegung der Treibriegelstangen ermöglicht.

Insbesondere kann vorgesehen sein, dass der obere Einzugsschieber mit dem unteren Einzugsschieber durch ein Umlenkgetriebe verbunden ist, vorzugsweise dass das Umlenkgetriebe einen Umlenkhebel, oder ein Zahnstangengetriebe aufweist. Durch das Umlenkgetriebe zwischen oberem Einzugschieber und unterem Einzugschieber wird ermöglicht, dass bei Antrieb eines der beiden Einzugschieber der andere Einzugschieber jeweils mitbewegt wird.

In den Figuren sind beispielhafte Ausgestaltungen der Erfindung gezeigt und nachfolgend beschrieben. Dabei zeigen:
- Fig. 1:: eine schematische Darstellung einer Verriegelungsvorrichtung mit erfindungsgemäßem Treibriegelschloss;
- Fig. 2:: eine schematische Darstellung des erfindungsgemäßen Treibriegelschlosses in verriegelter Stellung;
- Fig. 3:: eine schematische Darstellung des Treibriegelschlosses motorisch entriegelt;
- Fig. 4:: eine schematische Darstellung des Treibriegelschlosses in Mittenstellung;
- Fig. 5:: eine schematische Darstellung des Treibriegelschlosses in manuell entriegelter Stellung;
- Fig. 6:: eine schematische Darstellung des Treibriegelschlosses mit Schaltschloss;
- Fig. 7:: eine vergrößerte Darstellung von Spindelmutter und einarmigem Hebel;
- Fig. 8:: eine vergrößerte Darstellung des Eingriffs zwischen einarmigem Hebel und Einzugschieber;
- Fig. 9:: den oberen Einzugschieber mit Umlenkhebel;
- Fig. 10:: den unteren Einzugschieber mit Umlenkhebel.

Die in den Figuren gezeigten Ausführungsbeispiele sind beispielhaft und sollen nicht einschränkend verstanden werden. Gleichwirkende Bauteile sind dabei mit den jeweils gleichen Referenzzeichen versehen. Für den Fachmann ist klar, dass er innerhalb des durch die Ansprüche definierten Schutzbereichs die gezeigten Merkmale abändern bzw. miteinander kombinieren kann, ohne dabei den Rahmen der Erfindung zu verlassen.

Die Fig. 1 zeigt eine schematische Darstellung einer Verriegelungsvorrichtung 1 mit einem erfindungsgemäßen Treibriegelschloss 3 und einem Aktivflügelschloss 2 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist ein Panikschloss 2 auf, welches über eine Türklinke 21 betätigbar ist. Das Panikschloss 2 ist als ein selbstverriegelndes Panikschloss 2 ausgebildet und weist als Riegelelemente einen selbsttätig vorschließenden Riegel sowie eine Schlossfalle auf.

In dem Standflügel 14 ist als erfindungsgemäßes Schloss 3 ein Treibriegelschloss 3 aufgenommen. Das Treibriegelschloss 3 weist eine obere Treibriegelstange 33 sowie eine untere Treibriegelstange 34 auf.

In der Darstellung der Fig. 1 ist das Treibriegelschloss 3 verriegelt, d.h. die beiden Treibriegelstangen 33 und 34 sind ausgefahren und verriegeln den Standflügel 14 mit dem Türrahmen 12 und dem Boden. Über eine Schlossnuss 31 kann das Treibriegelschloss 3 manuell entriegelt werden. Ferner weist das Treibriegelschloss 3 einen Elektromotor 4 auf, mittels dem das Treibriegelschloss 3 motorisch entriegelt werden kann. Das Anschlusskabel 16 des Elektromotors 4 ist durch den Standflügel 14 und mittels eines flexiblen Kabelübergangs 17 über den Türrahmen 12 geführt.

Das in Figur 2 schematisch in seiner verriegelten Stellung vergrößert dargestellte Treibriegelschloss 3 weist ein Schlossgehäuse 32 auf. Das Schlossgehäuse 32 weist einen Stulp 35, sowie einen Schlossboden 38 und eine Schlossdecke 39 auf, die in Figur 2 der Übersichtlichkeit halber abgenommen wurde. An den Schmalseiten des Schlossgehäuses 32 weist dieses entsprechende Seitenwände, also eine dem Stulp 35 gegenüberliegende Rückwand, sowie eine obere und eine untere Seitenwand auf. In dem Schlossgehäuse 32 ist in der dargestellten verriegelten Position ein Fallenaufnahmeraum sowie ein Riegelaufnahmeraum angeordnet, in welche die Riegelelemente des Panikschlosses 2, also die Falle bzw. der Riegel, eingreifen können.

Zum Entriegeln kann durch den Fallenschieber 36 bzw. Riegelschieber 37 mittels des Treibriegelschlosses 3 eine Entriegelung des Panikschlosses 2 erfolgen. Das heißt, dass bei einer Entriegelung des Treibriegelschlosses 3 zunächst eine Entriegelung des Panikschlosses 2 stattfindet, sodass der Gangflügel 15 geöffnet werden kann, wobei der Standflügel 14 über die Treibriegelstangen 33, 34 noch verriegelt ist. Erst bei vollständiger Entriegelung des Treibriegelschlosses 3 kann dann auch der Standflügel 14 geöffnet werden. Diese Entriegelung des Panikschlosses 2 mittels Fallenschieber 36 bzw. Riegelschieber 37 kann sowohl manuell über die Schlossnuss 31, wie auch motorisch über den Elektromotor 4 erfolgen.

Die Riegelelemente 33, 34, also die obere Treibriegelstange 33 und die untere Treibriegelstange 34 des Schlosses 3 sind jeweils in Einzugschiebern aufgenommen. Die obere Treibriegelstange 33 ist in einem oberen Einzugschieber 331 aufgenommen. Die untere Treibriegelstange 34 ist in einem unteren Einzugschieber 341 aufgenommen. Zum Verriegeln des Schlosses werden die beiden Einzugschieber 331 und 341 betätigt, um die entsprechenden Treibriegelstangen 33 und 34 aus dem Schlossgehäuse 32 in ihre Verriegeltstellung auszufahren. Zum Entriegeln des Schlosses 3 werden die Einzugschieber 331 und 341 in das Schlossgehäuse 32 eingezogen, nehmen dabei die Treibriegelstangen 33 und 34 mit in die Entriegeltstellung.

Der Antrieb der Einzugschieber 331, 341 kann entweder manuell durch die Schlossnuss 31, oder motorisch mittels des Elektromotors 4 erfolgen.

Der Motorantrieb umfasst den Antriebsmotor 4 bzw. Elektromotor 4 mit einem stirnseitig angeordneten Getriebe und einer Abtriebswelle. Die Abtriebswelle ist mit einer Spindel 6 mit Spindelmutter 61 verbunden. Die Spindelmutter 61 wirkt mit dem oberen Einzugschieber 331 über einen einarmigen Hebel 9 bzw. einseitigen Hebel 9 zusammen, um diesen in die Entriegelungsrichtung zu beaufschlagen. Der einarmige Hebel 9 ist in dem Schlossgehäuse 32 um einen Lagerzapfen 91 drehbar gelagert. Der einarmige Hebel 9 ist als Übersetzungshebel ausgebildet. D. h. der einarmige Hebel 9 wirkt als Untersetzungsgetriebe, sodass sich die Spindelmutter 61 schneller als der Einzugschieber 331 in die Entriegelungsstellung bewegt.

Der Elektromotor 4 wird von einer Steuerungseinrichtung 41 angesteuert. Die Steuerungseinrichtung 41 kann eine Busschnittstelle aufweisen, sodass der Elektromotor 4 über einen digitalen Bus angesteuert werden kann.

Die Spindelmutter 61 ist mit einem Schieber 62 verbunden. Der Schieber 62 ist entlang der Rückwand des Schlossgehäuses 32 linear verschiebbar gelagert und wird von der Spindelmutter 61 mitgenommen. Über den Schieber 62 erfolgt die motorische Betätigung des Riegelschiebers 37 und des Fallenschiebers 36.

Die Schlossnuss 31 ist in dem Schlossgehäuse 32 drehbar gelagert und weist einen Nusshebel 7 auf. Der Nusshebel ist mit der Schlossnuss 31 drehfest verbunden. Zudem ist um die Schlossnuss 31 ein Riegelschieberhebel 8 drehbar gelagert. Die Schlossnuss 31 kann mittels eines Drückerdorns einer Türklinke 21 manuell betätigt werden. Die Türklinke 21 weist einen Drückerdorn, insbesondere einen Vierkantdorn auf, der in die Schlossnuss 31 formschlüssig eingreift. Bei der manuellen Betätigung der Schlossnuss 31 wird diese mittels der Türklinke 21 verdreht und beaufschlagt dabei einen Federspeicher 5. Wenn die Türklinke 21 losgelassen wird, beaufschlagt der Federspeicher 5 die Schlossnuss 31 zurück in ihre in der Fig. 2 dargestellten Ruhestellung. In der Ruhestellung ist die Türklinke 21 waagerecht ausgerichtet.

Bei der manuellen Betätigung der Schlossnuss 31 dreht diese den Nusshebel 7 zusammen mit dem Riegelschieberhebel 8 in der Figur 2 entgegen dem Uhrzeigersinn. Dabei wird durch den Nusshebel 7 der untere Treibriegelstangenanschlussschieber 341 in das Schlossgehäuse 32 eingezogen und nimmt dabei die untere Treibriegelstange 34 mit. Gleichzeitig wird der Federspeicher 51 für die Treibriegelstangen aufgeladen. Über einen Umlenkhebel 63 ist der untere Einzugschieber 341 mit dem oberen Einzugschieber 331 verbunden, sodass dieser ebenfalls mit in das Schlossgehäuse 32 unter Mitnahme der oberen Treibriegelstange 33 eingezogen wird.

Durch die Betätigung des Riegelschieberhebels 8 wird der Riegelschieber 37 aus dem Schlossgehäuse 32 herausgeschoben. Wie in Fig. 2 dargestellt, befindet sich vor dem Riegelschieberhebel 37 ein Riegelaufnahmeraum, in den in der Figur 2 dargestellten verriegelten Stellung ein Schlossriegel eines Aktivflügelschlosses 2 eingreifen kann. Durch Betätigen des Riegelschieberhebels 37 wird der Schlossriegel durch den Riegelschieber 37, der in seine entriegelte Stellung gelangt, aus diesem Schlossriegelaufnahmeraum herausgeschoben und das Aktivflügelschloss entriegelt.

Ferner betätigt die Schlossnuss 31 über einen Umlenkhebel den Fallenschieber 36, sodass dieser eine Falle eines Aktivflügelschlosses, die sich vor dem Fallenschieber 36 in einem Fallenschieberaufnahmeraum des Schlossgehäuses 32 befindet, aus dem Schlossgehäuse 32 herausdrängt und dadurch das Aktivflügelschloss 2 entriegelt.

Über den Federspeicher 51 der Treibriegelstangen 33, 34 können diese nach einer Entriegelung wieder in ihre Verriegeltstellung ausgefahren werden. Dazu ist, wie in der Fig. 6 dargestellt, ein Schaltschloss 332 vorgesehen, welches am oberen Ende der oberen Treibriegelstange 33 angeordnet ist. Sobald die Tür mit dem Treibriegelschloss 3 in die Schließlage gelangt, wird über das Schaltschloss 332 eine Blockierung der Treibriegelstangen 33 bzw. 34 aufgehoben, sodass diese durch den Federspeicher 51 in ihre Verriegeltstellung gelangen. In der Verriegeltstellung greifen die beiden Treibriegelstangen 33, 34 jeweils in Verriegelungshülsen ein. Die untere Treibriegelstange 34 greift dabei in eine Bodenhülse 342 und die obere Treibriegelstange 33 mittels des Schaltschlosses 332 in eine rahmenfeste Verriegelung.

In der Fig. 3 ist die motorbetätigte Entriegelung des Treibriegelschlosses 3 dargestellt. Der Motor 4 wird von der Steuerungseinrichtung 41 angesteuert und betätigt die Spindel 6, um die Spindelmutter 61 von ihrer oberen Verriegeltposition in die untere Entriegeltposition zu verfahren. Dabei nimmt die Spindelmutter 61 den Schieber 62 mit, der mit seinem vorderen Steg 622 in Kontakt mit der Nase 81 des Riegelschieberhebels 8 gelangt, um diesen zu drehen. An dem Schieber 62 ist ein Gleitbereich 621 vorhanden, an dem die Nase 81 des Riegelschieberhebels 8 entlang gleiten kann, nachdem der Riegelschieberhebel 8 den Riegelschieber 37 in seine Entriegelungsposition befördert hat. Wie in der Fig. 3 zu sehen ist, befindet sich der Schieber 62 in der entriegelten Stellung in seiner untersten Position, wobei das untere Ende 622 des Schiebers 62 an der Nase 81 des Riegelschieberhebels 8 vorbeigegleitet ist und die Nase 81 des Riegelschieberhebels entlang des aus der Fig. 3 ersichtlichen Gleitbereichs 621 des Schiebers 62 entlang gleitet.

Wie in Fig. 3 zu sehen ist, verbleibt die Schlossnuss 31 bei der motorischen Entriegelung in ihrer Ruhestellung. Lediglich der Riegelschieberhebel 8, der drehbar um die Schlossnuss 31 gelagert ist, wird durch den Motor 4 gedreht.

Der Einzug der Einzugschieber 331 und 341 erfolgt durch die Spindelmutter 61, indem die Spindelmutter 61 über den einarmigen Hebel 9 den oberen Treibriegelstangenanschlussschieber 331 mitnimmt.

Dies erfolgt, indem die Spindelmutter 61 von oben in Anlage mit dem einarmigen Hebel 9 gelangt und diesen mitnimmt. Der einarmige Hebel 9 weist eine Abtriebsrolle 92 auf, die in eine Ausnehmung 334 des oberen Einzugschiebers 331 formschlüssig eingreift und diesen mitnimmt. Da der obere Einzugsschieber 331 über den Umlenkhebel 63 mit dem unteren Einzugsschieber 341 verbunden ist, überträgt sich die Bewegung des oberen Einzugsschieber 331 auf den unteren Einzugsschieber 341, und bei der motorischen Betätigung werden beide Treibriegelstangen 33 und 34 in das Schlossgehäuse 32 eingezogen.

In der Figur 4 ist die Mittenstellung des Treibriegelschlosses 3 dargestellt. In der Mittenstellung sind die Fallenschieber 36 und der Riegelschieber 37 bereits in ihrer Entriegeltposition, um ein Aktivflügelschloss 2 zu entriegeln. Die Treibriegelstangen 33, 34 befinden sich noch in einer Verriegeltposition, sodass in der Mittenstellung das Treibriegelschloss 3 den Standflügel 14 noch verriegelt. Von der Mittenstellung aus kann das Treibriegelschloss 3 entweder in seine in Figur 3 dargestellte Entriegelungsstellung überführt werden, oder wieder in die in Figur 2 dargestellte Verriegeltstellung überführt werden.

Indem der einarmige Hebel 9 als Untersetzungsgetriebe ausgebildet ist, erfolgt der Einzug des Einzugschiebers 331 langsamer, als die Bewegung der Spindelmutter 61. Die Spindelmutter 61 betätigt über den Schieber 62 den Riegelschieberhebel 8. Infolge der Drehung des Riegelschieberhebels 8 werden der Fallenschieber 36 und der Riegelschieber 37 bereits in ihre Entriegeltposition bewegt, obwohl die Einzugschieber 331, 341 bzw. die Treibriegelstangen 33, 34 aufgrund der langsameren Bewegung des Einzugschiebers 331 jeweils noch in ihrer Verriegeltposition sind.

Über die Steuerungseinrichtung 41 bzw. entsprechende Sensoren kann der Motor 4 angesteuert werden, um die Mittenstellung exakt anzufahren.

In der verriegelten Stellung werden die beiden Treibriegelstangen 33 und 34 durch das in Fig. 6 dargestellte Schaltschloss 332 in ihrer entriegelten Stellung blockiert. Nach Erreichen der Entriegeltstellung steuert die Steuerungseinrichtung 41 den Motor 4 an, sodass dieser zurück in die Verriegeltstellung fährt. Dadurch ermöglicht die Spindelmutter 61, dass nach Auslösen des Federspeichers 51 über das Schaltschloss 332 die Treibriegelstangen 33 bzw. 34 in ihre Verriegeltstellung ausgefahren werden.

In der Fig. 5 ist die manuelle Entriegelung des Treibriegelschlosses 3 dargestellt. Die manuelle Entriegelung erfolgt, indem ein Drückerdorn einer Türklinke 21 die Schlossnuss 31, wie in Fig. 4 dargestellt, entgegen dem Uhrzeigersinn gedreht hat. Durch die Drehung der Schlossnuss 31 nimmt diese sowohl den Nusshebel 7 mit, um die Einzugsschieber 331 und 334 zu betätigen sowie den Riegelschieberhebel 8 um den Riegelschieber 37 zu betätigen. Bei der Drehung der Schlossnuss 31 wird über einen Fallenumlenkhebel zudem der Fallenschieber 36 betätigt, sodass auch bei manueller Entriegelung über die Schlossnuss 31 ein Aktivflügelschloss 2 vollständig mitentriegelt wird.

Auch bei manueller Entriegelung werden die beiden Treibriegelstangen 33 und 34 in ihrer Entriegeltposition durch das Schaltschloss 332 fixiert. Gelangt der Passivflügel 14 mit dem Treibriegelschloss 3 wieder in seine Schließlage, so löst das Schaltschloss 332 die Verriegelung der Treibriegelstangen 33 bzw. 34 auf, sodass der Federspeicher 51 der Treibriegelstangen 33, 34 diese wieder in ihrer Verriegeltposition betätigt.

In Fig. 7 ist zur Veranschaulichung eine vergrößerte Darstellung der Spindelmutter 61 und deren Anlage an den einarmigen Hebel 9 gezeigt. Der einarmige Hebel 9 weist an seinem freien Ende eine Antriebsrolle 92 auf, die in einseitiger Anlage mit der Spindelmutter 61 ist. Einseitige Anlage bedeutet, dass die Spindelmutter 61 von einer Seite her auf den einarmigen Hebel 9 bzw. die Antriebsrolle 92 drückt. Beim Verfahren der Spindelmutter 61 entlang der Spindel 6 in die Entriegelungsposition nimmt die Spindelmutter 61 durch Druck auf das freie Ende des einarmigen Hebels diesen mit und schwenkt diesen um seinen Lagerzapfen 91.

Nachdem die Spindelmutter 61 die Entriegeltposition erreicht hat, wird der elektrische Motor 4 derart angesteuert, dass die Spindelmutter wieder zurück in die verriegelte Position gelangt. In der entriegelten Stellung werden die Treibriegelstangen 33, 34 über das Schaltschloss 332 fixiert und damit in ihrer entriegelten Position gehalten. Dies ermöglicht, dass die Spindelmutter zurück in ihre Verriegelungsposition fahren kann, ohne dass der einarmige Hebel 9 zurückschwenkt. Erst nachdem der Standflügel 14 wieder in seine Schließlage gelangt und das Schaltschloss 332 auslöst, werden die Treibriegelstangen 33, 34 mittels der Rückstellfeder 51 in ihre Verriegeltstellung ausgefahren, sodass der einarmige Hebel 9 wieder in seine Verriegeltstellung schwenkt und dabei in Anlage mit der Spindelmutter 61 kommt.

Sofern das Treibriegelschloss 3 manuell über die Schlossnuss 31 entriegelt wird, kann der einarmige Hebel 9 mit seinem freien Ende 92 von der Spindelmutter 61 abheben und ohne Verklemmen durch den Spindeltrieb in die Entriegeltposition gelangen.

Zwischen dem Lagerzapfen 91 und seinem freien Ende mit der Antriebsrolle 92 weist der einarmige Hebel 9 eine Abtriebsrolle 93 auf.

Wie in der Fig. 8 dargestellt ist, greift der einarmige Hebel 9 mit dieser Abtriebsrolle in eine korrespondierend geformte Ausnehmung 334 des Einzugschiebers 331 ein. Dieser Eingriff bewirkt, dass der Einzugschieber 331 durch die Schwenkbewegung des einarmigen Hebels 9 linear bewegt werden kann. Bei einem Verschwenken des einarmigen Hebels 9 gemäß der Darstellung in der Fig. 8 nach unten, wird der Einzugschieber 331 in das Schlossgehäuse 32 eingezogen und gelangt in seine Entriegelungsstellung. Dabei bewegt sich der Einzugschieber 331 parallel zum Stulp 35.

Je nach Position der Abtriebsrolle 93 zwischen dem Lagerzapfen 91 und der Antriebsrolle 92 kann das Übertragungsverhältnis des einarmigen Hebels 9 eingestellt werden. Der einarmige Hebel 9 dient als Übersetzungsgetriebe zwischen der Bewegung der Spindelmutter 61 und der Bewegung des Einzugschiebers 331. Je näher die Abtriebsrolle 93 zu dem Lagerzapfen 91 hin positioniert wird, desto kleiner ist dieses Übersetzungsverhältnis, d.h. umso langsamer bewegt sich der Einzugschieber 331 im Verhältnis zur Spindelmutter 61. Das Einstellen des Übersetzungsverhältnisses des Übersetzungshebels 9 erfolgt dergestalt, dass mit Erreichen der Mittenstellung die Einzugschieber 331 bzw. 341 noch in einer Verriegeltposition sind, während der Riegelschieber und/oder der Fallenschieber bereits ihre Entriegeltstellung erreicht haben.

In den Fig. 9 und 10 ist die Verbindung zwischen den beiden Einzugschiebern 331 und 341 dargestellt. Zwischen den beiden Einzugschiebern 331, 341 ist ein Umlenkhebel 63 angebracht, der die Bewegung des einen Einzugschiebers umgekehrt auf den anderen Einzugschieber überträgt. Dazu ist der Übertragungshebel 63 als zweiarmiger Übertragungshebel ausgebildet. Der Übertragungshebel 63 ist in dem Schlossgehäuse 32 schwenkbar gelagert und mit seinem einen Ende mit dem oberen Einzugschieber 331 und mit seinem anderen Ende mit dem unteren Einzugschieber 341 verbunden. Dadurch wird eine Bewegung des einen Einzugschiebers 331 oder 341 in umgekehrtem Sinne auf den anderen Einzugschieber 341 oder 331 übertragen und umgekehrt.

Durch die Verwendung des einarmigen Übertragungshebels 9 als Kraftübertragungsglied zwischen Spindelmutter 61 und oberem Einzugschieber 331 gelingt eine kompakte und funktionssichere Übertragung der Bewegung der Spindelmutter 61 auf den Einzugschieber 331. Dies ermöglicht einen kompakten Aufbau des Treibriegelschlosses 3, ohne dass ein explizites Übersetzungsgetriebe mit Zahnrädern, oder ohne dass eine Schieberplatte erforderlich ist. Dadurch gelingt ein besonders kompakter Aufbau des Schlossgehäuses 32 des Treibriegelschlosses 3. Auch die Verwendung des zweiarmigen Umlenkhebels 63 als Übertragungselement zwischen den beiden Einzugschiebern 331, 341 trägt zu einem kompakten und platzsparenden Aufbau des Schlossgehäuses 32 des Treibriegelschlosses 3 bei, sodass es insgesamt möglich ist, ein sehr kompaktes Treibriegelschloss 3 bereitzustellen, welches sowohl mechanisch als auch motorisch betätigbar ist und dabei kompakte Außenabmessungen aufweist.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Anschlusskabel
- 17: flexibler Kabelübergang

- 2: Aktivflügelschloss/Panikschloss
- 21: Türklinke
- 22: Schlossgehäuse

- 3: Passivflügelschloss/Treibriegelschloss
- 31: Schlossnuss
- 32: Schlossgehäuse
- 33: obere Treibriegelstange
- 331: oberer Einzugsschieber
- 332: Schaltschloss
- 333: Aussparung Einzugsschieber
- 334: Ausnehmung Einzugsschieber
- 34: untere Treibriegelstange
- 341: unterer Einzugsschieber
- 342: Bodenhülse
- 35: Schlossstulp
- 36: Fallenschieber
- 37: Riegelschieber
- 38: Schlossboden

- 4: Elektromotor
- 41: Steuerungseinrichtung

- 5: Federpaket Schlossnuss
- 51: Federspeicher Treibriegelstangen

- 6: Spindel
- 61: Spindelmutter
- 62: Schieber
- 621: Gleitbereich
- 622: Steg
- 63: Umlenkhebel, Umlenkgetriebe

- 7: Nusshebel

- 8: Riegelschieberhebel
- 81: Nase Riegelschieberhebel

- 9: einseitiger Hebel bzw. einarmiger Hebel
- 91: Lagerzapfen
- 92: Antriebsrolle
- 93: Abtriebsrolle

## Patentansprüche

1. Treibriegelschloss (3) zum Verriegeln oder Entriegeln eines Standflügels (14) einer zweiflügeligen Tür (11) mit einem Schlossgehäuse (32), wobei in dem Schlossgehäuse (32) wenigstens ein Einzugschieber (331, 341) für wenigstens eine Treibriegelstange (33, 34) und ein Riegelschieber (37) zum Entriegeln eines Aktivflügelschlosses (2) angeordnet und jeweils zwischen einer Entriegeltstellung und einer Verriegeltstellung beweglich gelagert sind, sowie eine Schlossnuss (31) drehbar gelagert ist, um das Treibriegelschloss (3) manuell zu entriegeln,
**dadurch gekennzeichnet,**
**dass** in dem Schlossgehäuse (32) ein einarmiger Hebel (9) um einen Lagerzapfen (91) drehbar gelagert ist und ein elektrischer Motor (4) mit einer Spindel (6) und einer Spindelmutter (61) angeordnet ist, wobei der einarmige Hebel (9) mit dem Einzugschieber (331, 341) verbunden ist und die Spindelmutter (61) auf den Hebel (9) wirkt, um den Einzugschieber (331, 341) motorisch angetrieben in seine Entriegeltstellung zu bewegen.

2. Treibriegelschloss (3) nach Anspruch 1,
**dadurch gekennzeichnet,**
**dass** die Spindelmutter (61) in einseitiger Anlage mit dem freien Ende des einarmigen Hebels (9) ist, um den wenigstens einen Einzugschieber (331) motorisch angetrieben in die Entriegeltstellung zu bewegen.

3. Treibriegelschloss (3) nach Anspruch 1 oder 2,
**dadurch gekennzeichnet,**
**dass** der wenigstens eine Einzugschieber (331, 341) als ein oberer Einzugschieber (331) für eine obere Treibriegelstange (33) oder als ein unterer Einzugschieber (341) für eine untere Treibriegelstange (34) ausgebildet ist.

4. Treibriegelschloss (3) nach einem der Ansprüche 1 bis 3,
**dadurch gekennzeichnet,**
**dass** bei Entriegelung mittels Schlossnuss (31) die Spindelmutter (61) außer Eingriff mit dem einarmigen Hebel (9) gelangt.

5. Treibriegelschloss (3) nach einem der vorhergehenden Ansprüche, **dadurch gekennzeichnet,**
**dass** der einarmige Hebel (9) im Bereich seines freien Endes einen Antriebszapfen oder eine Antriebsrolle (92) aufweist, wobei der Antriebszapfen oder die Antriebsrolle (92) an der Spindelmutter (61) anliegt, oder formschlüssig in eine Ausnehmung der Spindelmutter (61) eingreift; und/oder
**dass** der einarmige Hebel (9) im Bereich zwischen seinem freien Ende und seinem Lagerzapfen (91) einen Abtriebszapfen oder eine Abtriebsrolle (93) aufweist und der Abtriebszapfen oder die Abtriebsrolle (93) in eine Ausnehmung (334) des Einzugschiebers (331) eingreift.

6. Treibriegelschloss (3) nach einem der vorhergehenden Ansprüche, **dadurch gekennzeichnet,**
**dass** der einarmige Hebel (9) als ein Untersetzungsgetriebe ausgebildet ist, derart, dass sich die Spindelmutter (61) beim motorischen Entriegeln schneller bewegt oder einen größeren Weg zurücklegt als der Einzugschieber (331, 341).

7. Treibriegelschloss (3) nach einem der vorhergehenden Ansprüche, **dadurch gekennzeichnet,**
**dass** der Einzugschieber (331) eine nierenförmige oder halbkreisförmige Aussparung (333) aufweist und dass das freie Ende des einarmigen Hebels (9) oder der Antriebszapfen oder die Antriebsrolle (92) in die nierenförmige oder halbkreisförmige Aussparung (333) eingreift.

8. Treibriegelschloss (3) nach einem der vorhergehenden Ansprüche, **dadurch gekennzeichnet,**
**dass** die Spindelmutter (61) einen Schieber (62) betätigt, der mit der Schlossnuss (31) oder einem um die Schlossnuss (31) drehbar gelagerten Riegelschieberhebel (8) zusammenwirkt, um den Riegelschieber (37) und/oder einen Fallenschieber (36) motorisch in die Entriegeltstellung zu bewegen.

9. Treibriegelschloss (3) nach Anspruch 8,
**dadurch gekennzeichnet,**
**dass** der Schieber (62), insbesondere mit seinem vorderen Ende (622), mit einer an der Schlossnuss (31), oder dem Riegelschieberhebel (8) angeformten Rolle, oder einer an dem Riegelschieberhebel (8) angeformten Nase (81), zusammenwirkt, um die Schlossnuss (31) zu drehen, oder den Riegelschieberhebel (8) um die Schlossnuss (31) zu drehen, und dadurch den Riegelschieber (37) und/oder den Fallenschieber (36) in die Entriegeltstellung zu betätigen, und/oder
**dass** der Schieber (62) im Bereich der Rückwand des Schlossgehäuses (32) angeordnet ist, oder einen Teil der Rückwand bildet.

10. Treibriegelschloss (3) nach einem der vorhergehenden Ansprüche, **dadurch gekennzeichnet,**
**dass** das Treibriegelschloss (3) im Falle der motorischen Entriegelung eine zwischen der Verriegeltstellung und der Entriegeltstellung angeordnete Mittelstellung aufweist, derart, dass in der Mittelstellung der wenigstens eine Einzugschieber (331, 341) für wenigstens eine Treibriegelstange (33, 34), oder dass zwei Einzugschieber (331 und 341) für eine obere Treibriegelstange (33) und eine untere Treibriegelstange (34), sich noch in einer Verriegeltstellung befinden und der Riegelschieber (37) und/oder ein Fallenschieber (36) sich bereits in ihrer Entriegeltstellung befinden.

11. Treibriegelschloss (3) nach Anspruch 10,
**dadurch gekennzeichnet,**
**dass** der elektrische Motor (4) mit einer Steuerungseinrichtung (41) verbunden ist, die den elektrischen Motor (4) derart ansteuert, dass die Spindelmutter (61) von der Verriegeltstellung in die Mittelstellung und/oder die Entriegeltstellung bewegt wird.

12. Treibriegelschloss (3) nach einem der Ansprüche 8 bis 11,
**dadurch gekennzeichnet,**
**dass** bei motorischer Entriegelung nach Erreichen der Mittelstellung die an der Schlossnuss (31) oder an dem Riegelschieberhebel (8) angeformte Rolle oder Nase (81) an einem Gleitbereich (621) des Schiebers (62) entlang gleitet.

13. Treibriegelschloss (3) nach einem der vorhergehenden Ansprüche, **dadurch gekennzeichnet,**
**dass** die Schlossnuss (31) einen Nusshebel (7) aufweist oder mit einem Nusshebel (7) verbunden ist, und dass der Nusshebel (7) bei manuellem Entriegeln auf einen Einzugsschieber (331, 341) wirkt.

14. Treibriegelschloss (3) nach Anspruch 13,
**dadurch gekennzeichnet,**
**dass** das Treibriegelschloss (3) eine obere Treibriegelstange (33) und eine untere Treibriegelstange (34) aufweist, wobei die obere Treibriegelstange (33) in einem oberen Einzugsschieber (331) und die untere Treibriegelstange (34) in einem unteren Einzugsschieber (341) aufgenommen ist und zum Entriegeln der elektrische Motor (4) über den einarmigen Hebel (9) auf den oberen Einzugsschieber (331) und zum manuellen Entriegeln der Nusshebel (7) auf den unteren Einzugsschieber (341) wirkt, oder
**dass** zum manuellen Entriegeln der Nusshebel (7) auf den oberen Einzugsschieber (331) und zum motorischen Entriegeln der elektrische Motor (4) über den einarmigen Hebel (9) auf den unteren Einzugsschieber (334) wirkt, und/oder
**dass** bei motorischer Entriegelung der Nusshebel (7) außer Eingriff mit dem Einzugsschieber (331, 341) gelangt.

15. Treibriegelschloss nach einem der Ansprüche 12 oder 14,
**dadurch gekennzeichnet,**
**dass** der obere Einzugsschieber (331) mit dem unteren Einzugsschieber (341) durch ein Umlenkgetriebe (63) verbunden ist.
